# EUROPÄISCHE PATENTANMELDUNG

(11) **EP 4 609 967 A1**
(43) Veröffentlichungstag der Anmeldung: **03.09.2025**
(21) Anmeldenummer: 24159842.4
(22) Anmeldetag: 27.02.2024
(51) Int. Cl.: B21K 1/56, B21K 21/12, B21D 51/26, B21D 51/38, B21D 51/44

(54) **VORRICHTUNG UND VERFAHREN ZUR HERSTELLUNG EINES GEWINDES AUS METALL**

(71) Anmelder: Adval Tech Holding AG, 3172 Niederwangen (CH)
(72) Erfinder: Jost, Markus, 3032 Hinterkappelen (CH)
(74) Vertreter: Bremi, Tobias Hans

(57) **Zusammenfassung**

Verfahren und Vorrichtung zur Herstellung eines Bauteils (1) mit einem Gewindebereich (2) in einem Prägeverfahren aus einem Rohling (12) mit einem wesentlichen zylindrischen Abschnitt (16), dadurch gekennzeichnet, dass der Gewindebereich (2) in Form wenigstens einer wenigstens teilweise umlaufenden Vertiefung (3) mit Gewindesteigung (g) ausgebildet wird, indem ein Gewindekern (46) mit einem teilweise oder ganz umlaufenden Kern-Konturbereich (49) in einen Innenraum (13) des im wesentlichen zylindrischen Abschnitts (16) des Rohlings (12) axial eingeführt wird, und die wenigstens eine wenigstens teilweise umlaufende Vertiefung (3) mit Gewindesteigung (g) durch eine Mehrzahl von umlaufend um den im wesentlichen zylindrischen Abschnitt (16) des Rohlings (12) angeordneten Schiebern (40) geprägt wird, indem die Mehrzahl von Schiebern (40) synchron radial nach innen versetzt wird, sodass das Material des im wesentlichen zylindrischen Abschnitts (16) im wesentlichen umlaufend zwischen dem Kern-Konturbereich (49) des Gewindekerns (46) und radial innenseitig an den Schiebern (40) vorgesehenen Schieber-Konturbereichen (44) zum Gewindebereich (2) umgeformt wird, wobei für die synchrone Bewegung der Schieber (40) radial nach innen eine wenigstens der Anzahl der Schieber (40) entsprechende Zahl von im wesentlichen axial angeordneten Antriebskeilen (27) mit in Schliessrichtung (63) des Werkzeugs jeweils erweiternder radial innenseitiger Kulissenfläche (31) vorgesehen ist, und die Antriebskeile (27) zum Schliessen der Schieber (40) in Schliessrichtung (63) verschoben werden, wobei die radial innenseitigen Kulissenflächen (31) der Antriebskeile (27) auf in Schliessrichtung (63) korrespondierend erweiternde radial aussenseitigen Schieber-Kulissenflächen (41) gleiten und die Schieber (40) synchron radial nach innen versetzen.

## Beschreibung

### TECHNISCHES GEBIET

Die vorliegende Erfindung betrifft Verfahren zur Herstellung von Gewinden aus insbesondere metallischen Werkstoffen, sowie Vorrichtungen zur Durchführung von derartigen Verfahren und unter Verwendung von derartigen Verfahren hergestellte Gewinde.

### STAND DER TECHNIK

Verschlüsse für Behälter mit Gewinde können auf unterschiedliche Art und unter Verwendung von unterschiedlichen Materialien hergestellt werden. Thermoplastische oder duroplastische Materialien wie Kunststoffe können beispielsweise in einem Spritzgussverfahren zu solchen Bauteilen verarbeitet werden. Duktile Materialien wie Metall können typischerweise unter Verwendung eines Rollverfahrens zu einem Gewinde umgeformt werden, so beispielsweise in dem ein zylindrische Abschnitt eines Rohlings zu einem Gewinde gerollt wird.

### DARSTELLUNG DER ERFINDUNG

Die bekannten Rollverfahren zur Herstellung eines Gewindes beispielsweise aus Metall sind problematisch, da während der Bearbeitung das Bauteil und/oder das Werkzeug gedreht werden müssen.

Die vorliegende Erfindung stellt eine alternative Vorgehensweise für die Herstellung eines Gewindes zur Verfügung, mit den in der Folge dargestellten Vorteilen verbunden ist und eine entsprechende Vorrichtung zur Durchführung eines derartigen Verfahrens.

Entsprechend betrifft die vorliegende Erfindung gemäss einem ersten Aspekt ein Verfahren zur Herstellung eines Bauteils mit einem Gewindebereich in einem Prägeverfahren aus einem Rohling, der einem wesentlichen zylindrischen Abschnitt aufweist.

Das Verfahren ist dadurch gekennzeichnet, dass der Gewindebereich in Form wenigstens einer wenigstens teilweise umlaufenden Vertiefung mit Gewindesteigung ausgebildet wird, indem ein Gewindekern mit einem teilweise oder ganz umlaufenden Kern-Konturbereich in einen Innenraum des im wesentlichen zylindrischen Abschnitts des Rohlings axial eingeführt wird.

Die wenigstens eine wenigstens teilweise umlaufende Vertiefung mit Gewindesteigung wird durch eine Mehrzahl von umlaufend um den im wesentlichen zylindrischen Abschnitt des Rohlings angeordneten Schiebern geprägt, indem die Mehrzahl von Schiebern synchron radial nach innen versetzt wird, sodass das Material des im wesentlichen zylindrischen Abschnitts im wesentlichen umlaufend zwischen dem Kern-Konturbereich des Gewindekerns und radial innenseitig an den Schiebern vorgesehenen Schieber-Konturbereichen zum Gewindebereich umgeformt respektive geprägt wird.

Für die synchrone Bewegung der Schieber radial nach innen wird dabei eine wenigstens der Anzahl der Schieber entsprechende Zahl von im wesentlichen axial angeordneten Antriebskeilen mit in Schliessrichtung des Werkzeugs jeweils erweiternder radial innenseitiger Kulissenfläche vorgesehen, und diese Antriebskeile werden zum Schliessen der Schieber in Schliessrichtung (synchron) verschoben, wobei die radial innenseitigen Kulissenflächen der Antriebskeile auf in Schliessrichtung korrespondierend erweiternde radial aussenseitigen Schieber-Kulissenflächen gleiten und die Schieber synchron radial nach innen versetzen.

Das Gewinde wird damit mit Querschiebern geformt. Die Innenseite wird abgestützt. Um das Material im Bereich der Rille während der Umformung zu entlasten kann zugleich axial gedrückt werden (stauchen). Im Idealfall ist der Stauchvorgang zwangsläufig und nicht über Federkraft reguliert. Nach dem Umformen wird der Kern z.B. über eine Drehbewegung entformt

Auf diese Weise wird eine relativ geringe Zahl von Schiebern benötigt, typischerweise weniger als 20 Schieber, um zuverlässig in einem effizienten Prozess ein Gewinde ausbilden zu können. Vor Vorteil ist dabei, dass jeder Schieber individuell über einen eigenen Antriebskeil gesteuert wird. Der Vorteil der individuellen Steuerung liegt darin, dass entsprechend auch jeder Schieber individuell für den Prozess eingestellt werden kann, und so über den ganzen Umfang verteilt die Bedingungen optimal eingestellt werden können. Auf diese Weise ist es möglich, mit einer vergleichsweise geringen Zahl von Schiebern zu arbeiten und damit die Zahl der beweglichen Teile im Werkzeug gering zu halten. Ein weiterer Vorteil besteht darin, dass die Kulissenflächen nicht als gekrümmte Ebenen, sondern als plane Ebenen ausgebildet werden können, was ebenfalls zur Einstellbarkeit und Zuverlässigkeit und zur Präzision, sowie zur einfachen Herstellbarkeit des Werkzeugs beiträgt. Auf der anderen Seite ist es aber auch möglich, die Kulissenflächen gerade ganz gezielt als gekrümmte Ebenen auszubilden, um in Abhängigkeit der Bearbeitungsphase die radiale Bewegung der Schieber in ihrer Geschwindigkeit zu regeln. So kann für eine kritische Bearbeitungsphase die Kulissenfläche flacher eingestellt werden, sodass in dieser Bearbeitungsphase die Schieber langsamer in radialer Richtung nach innen versetzt werden.

Das fertige und finale Gewinde kann auch in mehreren derartigen Stufen geformt werden, wobei die aufeinanderfolgenden Stationen bzw. Gewindesegmente z.B. in einem gewissen Winkel um die Achse des Werkzeugs zueinander verdreht sind.

Gemäss einer ersten bevorzugten Ausführungsform ist das Verfahren entsprechend dadurch gekennzeichnet, dass über den Umlauf verteilt weniger als 20 Schieber und eine korrespondierende Zahl von weniger als 20 Antriebskeilen vorgesehen sind, wobei vorzugsweise im Bereich von 10-19, insbesondere bevorzugt im Bereich von 15-18 Schieber und eine korrespondierende Zahl Antriebskeile vorgesehen sind.

Eine weitere bevorzugte Ausführungsform zeichnet sich dadurch aus, dass die Antriebskeile an einem gemeinsamen Block befestigt sind, wobei diese Befestigung vorzugsweise die genannte individuelle Einstellung der Antriebskeile erlaubt. Die Einstellung kann dabei über spezifisch individuelle Einstellungsmittel erfolgen, es ist aber auch möglich, diese Einstellung durch Deformation, Oberflächenbearbeitung oder Verschiebung von Elementen, insbesondere der Antriebskeile, zu bewirken.

Eine weitere bevorzugte Ausführungsform zeichnet sich dadurch aus, dass die Antriebskeile an einem Block befestigt sind, der axial von der Kavität des Werkzeugs versetzt ist, und der die Antriebskeile als in axialer Richtung zur Kavität gerichtete stabförmige Elemente aufweist, die über den Umfang mit Zwischenräumen verteilt sind, und deren jeweilige innenseitige Kulissenfläche vorzugsweise jeweils als plane Ebene ausgebildet ist.

Die Schieber-Kulissenflächen sind vorzugsweise als plane Ebenen ausgebildet.

Eine weitere bevorzugte Ausführungsform zeichnet sich dadurch aus, dass der im wesentlichen zylindrische Abschnitt des Rohlings während der Umformung des Gewindeabschnitts in axialer Richtung gepresst wird.

Der Gewindekern kann als starres Element ausgebildet sein, das beim Öffnen des Werkzeugs aus dem Innenraum des Bauteils mit Gewinde ausgedreht wird.

Der Gewindekern kann auch als in radialer Richtung spreizbares Element ausgebildet sein, das im gespreizten Zustand einen im wesentlichen zusammenhängenden umlaufenden Kern-Konturbereich für den Prägeprozess des Gewindebereichs bereitstellt, und das wenigstens im Kern-Konturbereich in einen Zustand mit geringerem Umfang kontrahiert werden kann, und in diesem kontrahierten Zustand beim Öffnen des Werkzeugs aus dem Innenraum des Bauteils mit Gewinde ohne Drehung in axialer Richtung gefahren wird, wobei vorzugsweise das spreizbare Element wenigstens drei keilförmige Kreissegmentelemente aufweist. Derartige Konstruktionen sind beispielsweise aus der DE102011011784A1 bekannt.

Das Bauteil mit Gewinde und/oder der Rohling enthält vorzugsweise Metall oder besteht aus Metall, vorzugsweise Aluminium und seine Legierungen (z.B. Aluminium nach DIN 1712 oder z.B. AI 99), Kupfer und seine Legierungen oder Eisen und seine Legierungen, insbesondere Stahl, z.B. in Form von Weissblech/ Feinstblech nach DIN 1616 (z.B. TH 435, TH 550, SF 600) oder Legierungen dieser Systeme.

Das Metall hat vorzugsweise eine Dicke im Bereich von 80 µm - 1 mm, vorzugsweise im Bereich von 150 - 500 µm, insbesondere bevorzugt im Bereich von 200 - 400 µm.

Das Metall kann eine Lackierung oder Beschichtung auf wenigstens einer oder beiden Seiten aufweisen.

Eine weitere bevorzugte Ausführungsform zeichnet sich dadurch aus, dass der Rohling in einem Stanzprozess und/oder Umformprozess und/oder Beschichtungsprozess für das Verfahren bereitgestellt wird, d. h. dem Verfahren sind derartige Schritte vorgelagert. Der Rohling kann beispielsweise aus einem zugeführten Blechband so vorbereitet werden. Der Rohling kann eine zentrale Durchgangsöffnung aufweisen oder auf einer Seite einen Boden.

Der Rohling kann weiter an einem oder beiden axialen Enden einen umlaufenden Flansch aufweisen, wobei der Flansch vorzugsweise radial nach innen oder radial nach aussen, insbesondere unter einem Winkel von 80-100° zur Symmetrieachse des Rohlings, ausgerichtet ist.

Es handelt sich vorzugsweise beim Rohling um einen topfförmigen Rohling , vorzugsweise mit einem umlaufenden radial nach aussen zeigenden Flansch an der Öffnung.

Beim Bauteil mit Gewinde kann es sich um einen Schraubdeckel oder einen Teil davon handeln, oder wenigstens einen Abschnitt eines Behälters für einen Schraubdeckel, vorzugsweise um einen Domabschnitt für einen derartigen Behälter, insbesondere einen gas- und/oder flüssigkeitsdichten Behälter.

Der Aussendurchmesser des Gewindes liegt typischerweise im Bereich von 5-100 mm, insbesondere im Bereich von 7-50 mm oder im Bereich von 10-30 mm.

Die Gewindetiefe im Gewindebereich liegt typischerweise im Bereich von 0.3-5 mm, vorzugsweise im Bereich von 1-3 mm liegt.

Die Ganghöhe bei einem (einzigen) Gewindezug liegt typischerweise im Bereich von 0.5-5 mm, insbesondere bevorzugt im Bereich von 1.5-3 mm liegt, und bei zwei Gewindezügen bezogen auf einen Zug im Bereich von 1-7 mm, insbesondere bevorzugt 2-5 mm.

Der Gewindebereich weist vorzugsweise einen Gewindezug auf, wobei dieser um wenigstens 400°, bevorzugt wenigstens 450° oder umläuft.

Oder der Gewindebereich weist zwei Gewindezüge auf, wobei jeder dieser Gewindezüge um wenigstens 200°, bevorzugt wenigstens 270° umläuft, wobei die beiden Gewindezüge vorzugsweise versetzt sind um 160-200°, vorzugsweise im Bereich von 180°.

Eine weitere bevorzugte Ausführungsform zeichnet sich dadurch aus, dass das Bauteil mit Gewinde nach der Ausbildung des Gewindes weiteren Stanz- und/oder Umformoperationen und/oder Beschichtungsoperationen unterzogen wird, insbesondere unter Ausbildung von weiteren Abschnitten und/oder Rollrändern.

Gemäss einem weiteren Aspekt betrifft die vorliegende Erfindung eine Vorrichtung zur Durchführung eines derartigen Verfahrens. Es geht mit anderen Worten um eine Vorrichtung zur Herstellung eines Bauteils mit einem Gewindebereich in einem Prägeverfahren aus einem Rohling mit einem wesentlichen zylindrischen Abschnitt.

Bevorzugtermassen ist eine derartige Vorrichtung dadurch gekennzeichnet, dass ein Gewindekern mit einem teilweise oder ganz umlaufenden Kern-Konturbereich vorgesehen ist, mit dem der Gewindebereich in Form wenigstens einer wenigstens teilweise umlaufenden Vertiefung mit Gewindesteigung ausgebildet werden kann, indem der Gewindekern mit dem teilweise oder ganz umlaufenden Kern-Konturbereich in einen Innenraum des im wesentlichen zylindrischen Abschnitts des Rohlings axial eingeführt wird.

Weiter ist eine Mehrzahl von umlaufend um den im wesentlichen zylindrischen Abschnitt des Rohlings angeordnete Schiebern vorgesehen, mit denen die wenigstens eine wenigstens teilweise umlaufende Vertiefung mit Gewindesteigung geprägt werden kann, indem die Mehrzahl von Schiebern synchron radial nach innen versetzt werden kann, sodass das Material des im wesentlichen zylindrischen Abschnitts im wesentlichen umlaufend zwischen dem Kern-Konturbereich des Gewindekerns und radial innenseitig an den Schiebern vorgesehenen Schieber-Konturbereichen zum Gewindebereich umgeformt wird.

Dabei ist für die synchrone Bewegung der Schieber radial nach innen eine wenigstens der Anzahl der Schieber entsprechende Zahl von im wesentlichen axial angeordneten Antriebskeilen mit in Schliessrichtung des Werkzeugs jeweils erweiternder radial innenseitiger Kulissenfläche vorgesehen, und die Antriebskeile werden zum Schliessen der Schieber in Schliessrichtung verschoben, wobei die radial innenseitigen Kulissenflächen der Antriebskeile auf in Schliessrichtung korrespondierend erweiternde radial aussenseitigen Schieber-Kulissenflächen gleiten und die Schieber synchron radial nach innen versetzen.

Zu guter letzt betrifft die vorliegende Erfindung ein Bauteil mit Gewinde hergestellt nach einem solchen Verfahren oder in einer solchen Vorrichtung, vorzugsweise in Form eines Schraubdeckels oder eines Teils davon, oder wenigstens eines Abschnitts eines Behälters für einen Schraubdeckel, vorzugsweise in Form eines Domabschnitts für einen derartigen Behälter, insbesondere einen gas- und/oder flüssigkeitsdichten Behälter.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: In a) eine schematische axiale Schnittdarstellung eines zylindrischen Rohlings und in b) eine schematische axiale Schnittdarstellung eines daraus hergestellten Gewindes mit Rollrand und Anschlussbereich;
- Fig. 2: eine perspektivische Ansicht auf das Werkzeug im zusammengefahrenen Zustand;
- Fig. 3: in a) eine axiale Schnittdarstellung des Werkzeugs bei einem Pressenwinkel von 0° mit vorgelegtem Rohling, und in b)-e) die Schnittdarstellungen gemäss A-A bis D-D in a), jeweils von oben auf verschiedenen Höhen;
- Fig. 4: eine axiale Schnittdarstellung des Werkzeugs bei einem Pressenwinkel von 32°;
- Fig. 5: eine axiale Schnittdarstellung des Werkzeugs bei einem Pressenwinkel von 92°;
- Fig. 6: in a) eine axiale Schnittdarstellung des Werkzeugs bei einem Pressenwinkel von 110° und in b) die Schnittdarstellung gemäss D-D in a);
- Fig. 7: in a) eine axiale Schnittdarstellung des Werkzeugs bei einem Pressenwinkel von 110° und in b) die Schnittdarstellung gemäss D-D in a);
- Fig. 8: in eine axiale Schnittdarstellung des Werkzeugs bei einem Pressenwinkel von 180°;
- Fig. 9: in eine axiale Schnittdarstellung des Werkzeugs bei einem Pressenwinkel von 228°;
- Fig. 10: in eine axiale Schnittdarstellung des Werkzeugs bei einem Pressenwinkel von 250°;
- Fig. 11: in a) eine axiale Schnittdarstellung des Werkzeugs bei einem Pressenwinkel von 268° und in b); die Schnittdarstellung gemäss D-D in a).

### BESCHREIBUNG BEVORZUGTER AUSFÜHRUNGSFORMEN

**Fig. 1** zeigt schematisch in axialen Schnittdarstellungen ein Bauteil mit Gewinde 1 in verschiedenen Herstellungsphasen.

In a) ist ein möglicher Rohling 12 für das vorgeschlagene Verfahren dargestellt. Es handelt sich um einen einfachen Zylinderabschnitt mit einem Innenraum 13, einer umlaufenden zylindrischen Wand 16, sodass es eine obere Öffnung 14 mit einer umlaufenden Kante gibt, und eine untere Öffnung 15 mit einer umlaufenden Kante.

Dieser Rohling 12 kann im vorgeschlagenen Verfahren unter Ausbildung eines Gewindeabschnitts 2 umgeformt werden, und zwar zu einem Bauteil mit Gewinde 1, wie es in b) dargestellt ist.

Das Bauteil wie in b) dargestellt wurde anschliessend an die Ausbildung des Gewindes 2 aber noch weiteren Bearbeitungsschritten unterzogen, namentlich wurde oben ein Rollrand 7 mit einem Radius r ausgebildet, d. h. ein oberer Anschlussbereich 6. Zudem wurde ein unterer Anschlussbereich 5 ausgebildet. Dieser kann auch vor der Prägung des Gewindes 2 umgeformt werden. Der untere Anschlussbereich 5 verfügt über einen zylindrischen Flanschbereich 6 und einen umlaufenden Wulst 8 ohne Steigung.

Es ist zu bemerken, dass das vorgeschlagene Verfahren parallel zur Ausbildung eines Gewindes und im gleichen Werkzeug durch entsprechende Ausbildung der Kontaktflächen 44 am Schieber 40 und am Gewindekern 46 auch beispielsweise einen umlaufenden Wulst 8 ohne Steigung ausbilden kann, sofern es sich beim um einen spreizbaren Gewindekern 46 wie oben beschrieben handelt.

Der Gewindebereich 2 verfügt in diesem Fall über einen einzigen Gewindezug mit einer Ganghöhe g, wobei das Gewinde in Form von Vertiefungen 3 und dazwischenliegenden Rillen 4 (von aussen 11 betrachtet) ausgebildet ist. Vom Innenraum 10 aus betrachtet sind die Rillen 4 Vertiefungen und die Vertiefungen 3 erscheinen als Rillen.

Das Verfahren kann beispielsweise zur Ausbildung von Gewinden für Oberböden (gewölbt oder konisch) von Flach- und Trichterkannen gemäss DIN 2005 eingesetzt werden, zum Beispiel kombiniert mit einem Kunststoffdeckel. Oder aber es kann eingesetzt werden für die Bereitstellung eines Elements (Verschraubungsunterteil) für einen Schraubverschluss aus Feinstblech im Sinne von DIN 2032, ein solches Element ist auch in Fig. 1a) dargestellt. In den folgenden **Fig. 2 - 11** ist das Werkzeug mit dem bearbeiteten Werkstück in unterschiedlichen Darstellungen und Positionen dargestellt. Gleiche Bezugszeichen bezeichnen dabei die gleichen respektive äquivalenten Elemente/Bauteile, und zur besseren Übersichtlichkeit sind nicht sämtliche Bezugszeichen in allen Figuren tatsächlich wiedergegeben.

**Fig. 2** zeigt eine perspektivische Ansicht auf das geschlossene Werkzeug. Dabei ist der obere Block 20 des Werkzeugs erkennbar und der über dieses nach oben hinausragende Führungsstab 22 des Ausstossers 21. Ebenfalls erkennbar sind die axial verlaufenden und über den Umfang des äusseren Rands der unteren Fläche des oberen Blocks 20 verteilten Antriebskeile 27, zwischen denen axial verlaufende Spalten 32 verbleiben. Ebenfalls erkennbar ist der untere Block 51 mit seiner Oberfläche 54 und umlaufender Fase 56. Der obere Block 20 wird in axialer Richtung im Rahmen des Hubs des Werkzeugs relativ zum unteren Block 51 verschoben.

Die Gewindesegmente 40 werden mittels Keiltrieb durch die Antriebskeile 27angetrieben. Die Anzahl der Gewindesegmente ist abhängig von der Gewindegrösse und geht bis max. 18 Segmente 40. Das Gewinde kann auch in mehreren Stufen geformt werden, wobei die aufeinanderfolgenden Stationen bzw. Gewindesegmente in einem gewissen Winkel zueinander verdreht sind.

Die einzelnen Phasen des Verfahrens und der Positionen des Werkzeugs in den Phasen sind in den **Fig. 3-11** in zentralen axialen Schnitten (jeweils in a)) illustriert und werden in der Folge erläutert. Die Rotationsposition der Schnitte ist dabei überall die gleiche, namentlich durch zwei gegenüberliegende Schieber verlaufend, mit Ausnahme der Fig. 6 und 10, in denen eine Position dargestellt ist, die durch das Element 61, d. h. einen Vorsteuerstift, verläuft und der Schnitt durch jeweils zwei gegenüberliegende Spalte 45 verläuft.

Die Ausgangssituation des Verfahrens, d. h. die Situation für einen Pressenwinkel von 0°, ist in **Fig. 3** dargestellt. Das Werkzeug ist offen und der Rohling 12 ist in der Station abgelegt. Der Ausstosser 21 mit in der Ausnehmung 25 geführtem Stössel 22 und erweitertem Kopfteil 23 mit Unterseite 24 ist gefedert. Die kreisförmige Schieberplatte 37 mit zentraler Ausnehmung 58 und zylindrischer radialer Umfangfläche 53 ist über Druckstifte ebenfalls gefedert. Die Abhebeplatte 36 ist ihrerseits über Druckstifte (nicht dargestellt) gefedert. Der Gewindekern 46 verfügt unten über eine Führungserweiterung 48, der in der Führungsausnehmung 52 des unteren Blocks 51 geführt ist. Im obersten Bereich des Verlängerungsabschnitts 47 ist umlaufend beim Gewindekern 46 der Konturbereich 49 für das Prägen des Gewindes 2 vorgesehen. Nach oben wird der Gewindekern 46 durch die obere Begrenzungsfläche 50 abgeschlossen, kann aber je nach Bauform auch anders abgeschlossen sein. Wird über den Flansch vom Gewindekern begrenzt oder über das Gewinde bei einem Gewindekern der ausgedreht werden muss.

Auf der oberen Auflagefläche 62 der Abhebeplatte 36 liegt bei dieser Darstellung der Rohling 12. Es handelt sich dabei um einen nach unten offenen topfförmigen Rohling mit einer umlaufenden Wand 16, nach oben mit einem Boden 34 geschlossen, und unten an der Öffnung ist ein nach aussen auskragender Flansch 35 vorgesehen. Der Rohling 12 liegt mit diesem Flansch auf der oberen Auflagefläche 62 auf, dies auf der Achse des Werkzeugs und im wesentlichen so, dass der Innenraum 13 mit dem Verlängerungsabschnitt 47 fluchtet, der mit dem Konturbereich 49 bereits in einer zentralen Ausnehmung der Abhebeplatte 36 angeordnet ist.

Der obere Teil des Werkzeugs umfasst zunächst von oben den genannten oberen Block 20 mit der Durchgangsöffnung 25 für den Stössel 23 des Ausstossers 21. An der unteren Fläche 26 dieses Blocks 20 sind am äusseren Rand und über den Umfang verteilt in diesem Fall 18 Antriebskeile 27 befestigt. Diese sind stabförmig ausgebildet, wobei die Aussenfläche 29 im wesentlichen mit der Umfangfläche des Blocks 20 fluchtet. Die Breite der Antriebskeile 27 ist dabei so gewählt, dass zwischen den Antriebskeilen 27 jeweils axiale Spalten 32 verbleiben. Der obere Bereich jedes Antriebskeils 27 ist dabei als paralleler Abschnitt 30 ausgebildet, d. h. die radial nach innen gerichtete Fläche verläuft im wesentlichen parallel zur Werkzeugachse. Dieser Abschnitt 30 ist nicht zwingend, kann aber dazu dienen, im vollständig geschlossenen Zustand gegebenenfalls Teile der Schieberplatte 37 aufzunehmen. Unterhalb auf die parallelen Bereiche 30 erfolgt jeweils ein zusammenlaufender Bereich, der radial nach innen eine abgeschrägte innenseitige Fläche 31 aufweist. Diese plane Fläche 31 dient als Kulisse für die Steuerung der Schieber. Nach unten ist jeder Antriebskeil 27 jeweils durch eine axiale Abschlussfläche 33 begrenzt.

Die Kulisse 31 steuert die Schieber 40, die entsprechend über eine korrespondierende abgeschrägte aussenseitige Fläche 41 verfügen, die beim Schliessen des Werkzeugs über die Kulisse 31 gleitet.

Jeder Schieber 40 ist wiederum als zu jeweils einem Antriebskeile 27 korrespondierendes Kreissegment-Element ausgebildet, das radial aussen über die genannte Kulisse 41 verfügt. Auf der radialen Innenseite verfügt jeder Schieber 40 über einen Konturbereich 44, der segmentweise korrespondierend zur Kontur 49 ausgebildet ist. Wenn die Schieber 40 vollständig zusammengeschoben sind, bilden die einzelnen Segmente dieses Konturbereichs 44 eine geschlossene umlaufende Fläche. Im offenen Zustand (Schieber aussen) verbleiben damit zwischen den einzelnen Bereichen 44 wiederum radial und über die Höhe der Schieber axial verlaufende Spalten 45.

Im dargestellten Ausführungsbeispiel sind die Kulissenflächen 41 als plane Ebenen ausgebildet. Dies führt dazu, dass die Schieber bei konstanter Hubgeschwindigkeit ebenfalls mit konstanter Geschwindigkeit nach innen respektive bei der Öffnung nach aussen verschoben werden. Um in unterschiedlichen Bearbeitungsphasen auch unterschiedliche Verschiebungsgeschwindigkeiten der Schieber zu ermöglichen, kann entweder die Hubgeschwindigkeit geregelt werden, oder, was bei der vorliegenden Konstruktion von besonderem Vorteil ist, es ist möglich, die Kulissenflächen 41 als gekrümmte Ebenen als Steuerungslinie auszubilden. Bereiche mit geringer Verschiebungsgeschwindigkeit der Schieber verfügen dann über einen geringeren Winkel zur Hauptachse des Werkzeugs, und Bereiche mit grosser Verschiebungsgeschwindigkeit über einen grösseren Winkel zur Hauptachse des Werkzeugs. Die Vorrichtung ermöglicht es entsprechend, beispielsweise in einer Bearbeitungsphase, bei der bei grosser Geschwindigkeit des Schiebers Probleme auftreten (beispielsweise Risse, Deformationen etc.), durch die Gestaltung der Kulissenfläche die Geschwindigkeit selektiv für diese Bearbeitungsphase zu reduzieren. So kann beispielsweise in der Schlussphase der Ausbildung des Gewindes der Winkel der Kulissenfläche 41 zu Hauptachse reduziert werden, sodass eine geringere Geschwindigkeit des Schiebers in radialer Richtung in dieser Schlussphase resultiert.

Die Schieber 40 sind auf einer Halteplatte 39 oder besser zwischen der Schieberplatte 37 und der Halteplatte 39 in radialer Richtung verschieblich gelagert und über Rückstellfedern 38 nach aussen verspannt. Die Rückstellfedern 38 sind ihrerseits gelagert in der Schieberplatte 37, die oberhalb der Schieber 40 angeordnet ist, und die Schieber 40 gleiten mit ihrer Gleitfläche 42 auf der Unterseite dieser Schieberplatte 37. Die Schieber 40 sind zwischen der Halteplatte 39 und der Schieberplatte 37 in axialer Richtung gefangen. Die Rückstellfedern 38 sind in jeweils einer radial verlaufenden Ausnehmung 60 der Schieberplatte 37 aufgenommen. Die Rückstellfedern 38 sind jeweils in hypothetisch voll komprimierter Form dargestellt, der sichtbare Hohlraum 59 in den Figuren ist nur darstellungstechnisch gegeben. Die Rückstellfedern 38 sind in Tat und Wahrheit jeweils gegen eine Stufe 43 im jeweiligen Schieber 40 verspannt und füllen den entsprechenden Hohlraum aus.

Die Schnitte in den Fig. 3 b-e) zeigen Schnitte auf den Ebenen A-A - D-D in Fig. 3 a), und illustrieren, wie auf den verschiedenen Ebenen die Antriebskeile 27 regelmässig über den Umfang verteilt unter Belastung der Spalten 32 angeordnet sind (vergleiche insbesondere b)), wie die räumliche Anordnung auf der Ebene der Schieberplatte 37 gegeben ist (vergleiche insbesondere c)), wie die Schieber 40 über die Rückstellfedern 38 nach radial aussen relativ zur Schieberplatte 37 verspannt sind, (vergleiche insbesondere d)), und wie auf der Ebene des Konturbereichs 44 der Schieber 40 in der offenen Position die Kavität 64 nicht angrenzend angeordnet sind, sondern jeweils dazwischen die genannten Spalten 45 verbleiben, sprich die Kavität 64 geöffnet und geeignet für die Einführung des Rohlings 12 ist. Die Schieber 40 sind in axialer Richtung zwischen der Schieberplatte 37 und den umlaufend zwischen den Schiebern 40 angeordneten, keilförmigen Halteplatten 39 gefangen, dies über seitliche Erweiterungen der Schieber 40. Die Schieberplatte 37 verfügt über eine umlaufende Reihe von Schraubenfreiraumbohrungen 55. Die Halteplatten 39 verfügen über korrespondierende Durchgangsbohrungen mit Innengewinde. Das Ganze wird zusammen verschraubt.

**Fig. 4** zeigt das Werkzeug in dem Zustand, wenn der Ausstosser 21 mit seiner unteren Fläche 24 auf den Boden 34 des Rohlings aufgefahren ist, was einem Pressenwinkel von 32° entspricht. Auch hier sind Schieberplatte 37 und Abhebeplatte 36 über Druckstifte gefedert. Der Gewindekern 46 ist bezüglich Höhe fixiert und in Bezug auf die Rotationsposition bereits so eingestellt, dass die Konturfläche 49 den entsprechenden Konturflächen 45 der Schieber 40 im geschlossenen Zustand entspricht.

In **Fig. 5** ist das Werkzeug weiter zusammengeschoben, konkret ist nun der Rohling 12 in die Kavität 64 d. h. auf die Höhe der Schieber in das obere Werkzeug eingefahren, der Ausstosser 21 wurde dazu in den oberen Teil des Werkzeugs eingefahren. Konkret fährt die Schieberplatte 37 respektive die Halteplatte 39 auf die Abhebeplatte 36 zu. Der Gewindekern 46 bleibt unverändert in Bezug auf den unteren Block 51. Der Pressenwinkel entspricht hier 92°.

In **Fig. 6** ist das Werkzeug bei einem Pressenwinkel von 110° dargestellt. Der Ausstosser 21 ist auf den Rohling 12 aufgefahren. Damit wird der Rohling 12, weil die Schieberplatte 37 auf die Abhebeplatte 36 aufgefahren ist, mit seinem Flansch 35 zwischen der Halteplatte und der Oberfläche 62 der Abhebeplatte 36 geklemmt. Die Schieberplatte 37 fährt auf den Vorsteuerstift 61 des unteren Blocks 51.

In **Fig. 7** ist das Werkzeug bei einem Pressenwinkel von 132° dargestellt. Der Ausstosser 21 ist auf den Rohling 12 aufgefahren. Damit wird der Rohling 12, weil die Schieberplatte 37 auf die Abhebeplatte 36 aufgefahren ist, mit seinem Flansch 35 auf der Oberfläche 62 geklemmt. Die Schieberplatte fährt auf den Vorsteuerstift 61. In dieser Phase wird nun begonnen, die Schieber 40 aufgrund des Gleitens der Fläche 41 jeweils auf der korrespondierenden Fläche 31 des korrespondierenden Führungskeils 27 radial nach innen so weit zu verschieben, dass im zylindrischen Abschnitt des Rohlings 12 das Gewinde 2 geprägt wird. Abhebeplatte 36 und Ausstosser 21 unterstützen diesen Prozess durch Stauchen, d. h. der Rohling wird in dieser Phase in axialer Richtung zusammengepresst. Das Werkzeug ist dabei, wie aus dem Schnitt gemäss b) ersichtlich ist, noch nicht ganz geschlossen, d. h. es verbleiben noch ganz geringe Spalten 45 vorne bei den Konturflächen 44.

Bei der Darstellung in **Fig. 8** sind die Schieber 40 ganz nach innen verschoben und dabei das Werkzeug geschlossen und das Gewinde 2 vollständig geprägt. Der Pressenwinkel ist hier 180°, und das Werkzeug im unteren Totpunkt. Ab jetzt wird das Werkzeug wieder geöffnet. Damit dies möglich ist, muss der Gewindekern 46, der im Bauteil 1 jetzt gefangen ist, für seine Entnahme entweder in radialer Richtung kontrahiert werden, oder, wie hier dargestellt, durch Rotation aus dem Gewinde 2 ausgedreht werden.

Beim Übergang zur Darstellung gemäss **Fig. 9** (konkret dargestellt ist ein Pressenwinkel 228°) wird jetzt entsprechend, typischerweise beginnend bei einem Pressenwinkel von 185°, der Gewindekern 46 der Steigung von 2 entsprechend schnell gedreht und aus dem Bauteil herausgeführt. In dieser Phase ist das Bauteil immer noch zwischen Schieberplatte 37 und Abhebeplatte 36 geklemmt. Der Ausstosser 21 federt aus und die Abhebeplatte 36 federt ebenfalls aus. Jeder Schieber 40 federt zurück und die Schieberplatte 37 federt aus. Bei der Darstellung in **Fig. 10** ist das Werkzeug bei einem Pressenwinkel von 250° noch weiter geöffnet. Hier ist das Ende des Ausdrehens des Gewindekerns 46 erreicht, und der Ausstosser 21 fährt aus.

In **Fig. 11** zu guter letzt ist das Werkzeug bei einem Pressenwinkel von 268° dargestellt. Die Klemmung des Teils 1 zwischen Schieberplatte 37 und Abhebeplatte 36 wird hier gelöst, das fertige Bauteil 1 kann jetzt nach weiterer Öffnung beispielsweise in einer Transferstation auf eine nächste Bearbeitungsstufe überführt werden. Dazu können seitliche Greifer eingesetzt werden (gleiches gilt für die Zuführung des Rohlings in dieser Station).

Das Gewinde wird wie in den Fig. 3-11 dargestellt und beschrieben geformt. Dabei ist der Gewindekern 46 fix und orientiert in einer Gewindebuchse gelagert.

Der Antrieb kann z.B. Pneumatisch oder mit Servomotor betrieben werden. Bei pneumatischem Antrieb wäre mit einer Übersetzung von ca.1 zu 6 das Gewinde ausgeformt, der Drehzylinder fährt auf Index (Anschlag).

Der Gewindekern 46 hat das Profil des zu rollenden Gewindes und am Schaft ein weiteres Gewinde mit der gleichen Steigung. Damit der Kern in der Höhe und der Position ausgerichtet werden kann, ist im Block 51 eine Gewindemutter mit Abstimmscheiben positioniert. Mit diesen kann die radiale Position des Gewindes eingestellt werden. Der Antrieb erfolgt über einen Drehzylinder, der mit einer Übersetzung den Kern antreibt (halbe Umdrehung Drehzylinder = 3 Umdrehungen Kern). Der Antrieb ist auf dem Kern fliegend gelagert.

Damit funktioniert das Formen des Gewindes bis 180° (fertig stellen Gewinde) ablaufmässig ohne Probleme.

### BEZUGSZEICHENLISTE

- 1: Bauteil mit Gewinde
- 2: Gewindebereich von 1
- 3: umlaufende Vertiefung von 2 mit Steigung, Rille
- 4: umlaufende Erhöhung von 2 mit Steigung, Rippe
- 5: erster Anschlussbereich
- 6: zweiter Anschlussbereich
- 7: Rollrand
- 8: umlaufender Wulst von 5 ohne Steigung
- 9: zylindrischer Flanschbereich von 5

- 10: Innenraum von 1
- 11: radialer Aussenbereich von 1
- 12: Rohling
- 13: Innenraum von 12
- 14: obere Öffnung von 12, umlaufende Kante
- 15: untere Öffnung von 12, umlaufende Kante
- 16: zylindrische umlaufende Wand von 12
- 17: radialer Aussenbereich von 12

- 20: Block
- 21: Ausstosser
- 22: Führungsstab von 21
- 23: Kopfteil von 21
- 24: Unterseite von 21
- 25: Durchgangsöffnung in 20 für 22
- 26: Unterseite von 20
- 27: Antriebskeil
- 28: obere Befestigungsbereich von 28 an 20
- 29: Aussenfläche von 27

- 30: paralleler Abschnitt von 27
- 31: abgeschrägte innenseitige Fläche von 27
- 32: axiale Spalten zwischen 27
- 33: axiale Abschlussfläche von 27
- 34: Boden von 12
- 35: radialer Flansch von 12
- 36: Abhebeplatte
- 37: Schieberplatte
- 38: Rückstellfeder für Schieber
- 39: Halteplatte für Schieber

- 40: Schieber
- 41: abgeschrägte aussenseitige Fläche von 40
- 42: Gleitfläche von 40 auf 37
- 43: Stufe in 42 für 38
- 44: Konturbereich von 41
- 45: axiale Spalten zwischen 40
- 46: Gewindekern
- 47: Verlängerungsabschnitt von 46
- 48: Führungserweiterung von 46
- 49: Konturbereich von 46

- 50: obere Begrenzungsfläche von 46
- 51: unterer Block
- 52: Führungsausnehmung in 51 für 46
- 53: zylindrische radiale Umfangfläche von 37
- 54: Oberfläche von Block 51
- 55: Schraubenfreiraumbohrung
- 55': Durchgangsbohrungen mit Innengewinde
- 56: Fase von Block 51
- 58: zentrale Ausnehmung in 37
- 59: Federraum

- 60: Ausnehmung in 37 für 38
- 61: Vorsteuerstift
- 62: obere Auflagefläche von 36
- 63: Schliessrichtung des Werkzeugs
- 64: Kavität des Werkzeugs

- d₁: Aussendurchmesser von Gewinde
- d₂: Aussendurchmesser von 5/8
- d₃: Innendurchmesser von 5
- d₄: Innendurchmesser von 7
- d₅: Durchmesser des Rohlings

- f: Gewindetiefe
- g: Ganghöhe

- h₁: axiale Höhe von 8
- h₂: axiale Höhe von 9
- h₃: axiale Höhe von 12
- h₄: axiale Höhe von 7

## Patentansprüche

1. Verfahren zur Herstellung eines Bauteils (1) mit einem Gewindebereich (2) in einem Prägeverfahren aus einem Rohling (12) mit einem wesentlichen zylindrischen Abschnitt (16),
**dadurch gekennzeichnet, dass**
der Gewindebereich (2) in Form wenigstens einer wenigstens teilweise umlaufenden Vertiefung (3) mit Gewindesteigung (g) ausgebildet wird, indem ein Gewindekern (46) mit einem teilweise oder ganz umlaufenden Kern-Konturbereich (49) in einen Innenraum (13) des im wesentlichen zylindrischen Abschnitts (16) des Rohlings (12) axial eingeführt wird,
und die wenigstens eine wenigstens teilweise umlaufende Vertiefung (3) mit Gewindesteigung (g) durch eine Mehrzahl von umlaufend um den im wesentlichen zylindrischen Abschnitt (16) des Rohlings (12) angeordneten Schiebern (40) geprägt wird, indem die Mehrzahl von Schiebern (40) synchron radial nach innen versetzt wird, sodass das Material des im wesentlichen zylindrischen Abschnitts (16) im wesentlichen umlaufend zwischen dem Kern-Konturbereich (49) des Gewindekerns (46) und radial innenseitig an den Schiebern (40) vorgesehenen Schieber-Konturbereichen (44) zum Gewindebereich (2) umgeformt wird,
wobei für die synchrone Bewegung der Schieber (40) radial nach innen eine wenigstens der Anzahl der Schieber (40) entsprechende Zahl von im wesentlichen axial angeordneten Antriebskeilen (27) mit in Schliessrichtung (63) des Werkzeugs jeweils erweiternder radial innenseitiger Kulissenfläche (31) vorgesehen ist, und die Antriebskeile (27) zum Schliessen der Schieber (40) in Schliessrichtung (63) verschoben werden, wobei die radial innenseitigen Kulissenflächen (31) der Antriebskeile (27) auf in Schliessrichtung (63) korrespondierend erweiternde radial aussenseitigen Schieber-Kulissenflächen (41) gleiten und die Schieber (40) synchron radial nach innen versetzen.

2. Verfahren nach Anspruch 1, **dadurch gekennzeichnet, dass** über den Umlauf verteilt weniger als 20 Schieber (40) und eine korrespondierende Zahl von weniger als 20 Antriebskeile (27) vorgesehen sind, wobei vorzugsweise im Bereich von 10-19, insbesondere bevorzugt im Bereich von 15-18 Schieber (40) und eine korrespondierende Zahl Antriebskeile (27) vorgesehen sind.

3. Verfahren nach einem der vorhergehenden Ansprüche, **dadurch gekennzeichnet, dass** die Antriebskeile (27) an einem gemeinsamen Block (20) befestigt sind, wobei diese Befestigung vorzugsweise eine individuelle Einstellung der Antriebskeile (27) erlaubt.

4. Verfahren nach einem der vorhergehenden Ansprüche, **dadurch gekennzeichnet, dass** die Antriebskeile (27) an einem Block (20) befestigt sind, der axial von der Kavität (64) des Werkzeugs versetzt ist, und der die Antriebskeile (27) als in axialer Richtung zur Kavität (64) gerichtete stabförmige Elemente aufweist, die über den Umfang mit Zwischenräumen (32) verteilt sind, und deren jeweilige innenseitige Kulissenfläche (31) vorzugsweise jeweils als plane Ebene ausgebildet ist.

5. Verfahren nach einem der vorhergehenden Ansprüche, **dadurch gekennzeichnet, dass** die Schieber-Kulissenflächen (41) als plane Ebenen ausgebildet sind, oder als eine gekrümmte Ebene für die bearbeitungsphasenabhängige Geschwindigkeitssteuerung ausgebildet sind.

6. Verfahren nach einem der vorhergehenden Ansprüche, **dadurch gekennzeichnet, dass** der im wesentlichen zylindrische Abschnitt (16) des Rohlings (12) während der Umformung des Gewindeabschnitts (2) in axialer Richtung gepresst wird.

7. Verfahren nach einem der vorhergehenden Ansprüche, **dadurch gekennzeichnet, dass**
entweder der Gewindekern (46) als starres Element ausgebildet ist, das beim Öffnen des Werkzeugs aus dem Innenraum (10) des Bauteils (1) mit Gewinde ausgedreht wird,
oder dass der Gewindekern (46) als in radialer Richtung spreizbares Element ausgebildet ist, das im gespreizten Zustand einen im wesentlichen zusammenhängenden umlaufenden Kern-Konturbereich (49) für den Prägeprozess des Gewindebereichs (2) bereitstellt, und das wenigstens im Kern-Konturbereich (49) in einen Zustand mit geringerem Umfang kontrahiert werden kann, und in diesem kontrahierten Zustand beim Öffnen des Werkzeugs aus dem Innenraum (10) des Bauteils (1) mit Gewinde ohne Drehung in axialer Richtung gefahren wird, wobei vorzugsweise das spreizbare Element wenigstens drei keilförmige Kreissegmentelemente aufweist. DE102011011784A1

8. Verfahren nach einem der vorhergehenden Ansprüche, **dadurch gekennzeichnet, dass** das Bauteil mit Gewinde (1) und/oder der Rohling (12) Metall enthält oder aus Metall besteht, vorzugsweise Aluminium, Kupfer, Eisen, einschliesslich deren Legierungen, bei Eisen insbesondere Stahl,
wobei das Metall vorzugsweise eine Dicke im Bereich von 80 µm - 1 mm, vorzugsweise im Bereich von 150 - 500 µm, insbesondere bevorzugt im Bereich von 200 - 400 µm aufweist,
und/oder wobei das Metall eine Lackierung oder Beschichtung auf wenigstens einer oder beiden Seiten aufweist.

9. Verfahren nach einem der vorhergehenden Ansprüche, **dadurch gekennzeichnet, dass** der Rohling (12) in einem Stanzprozess und/oder Umformprozess und/oder Beschichtungsprozess für das Verfahren bereitgestellt wird,
und/oder dass der Rohling (12) eine zentrale Durchgangsöffnung aufweist oder auf einer Seite einen Boden (34) aufweist
und/oder dass der Rohling (12) an einem oder beiden axialen Enden einen umlaufenden Flansch (35) aufweist, wobei der Flansch vorzugsweise radial nach innen oder radial nach aussen, insbesondere unter einem Winkel von 80-100° zur Symmetrieachse des Rohlings, ausgerichtet ist,
und/oder dass es sich beim Rohling um einen topfförmigen Rohling handelt.

10. Verfahren nach einem der vorhergehenden Ansprüche, **dadurch gekennzeichnet, dass** es sich beim Bauteil mit Gewinde (1) um einen Schraubdeckel oder einen Teil davon, oder wenigstens einen Abschnitt eines Behälters für einen Schraubdeckel handelt, vorzugsweise um einen Domabschnitt für einen derartigen Behälter, insbesondere einen gas- und/oder flüssigkeitsdichten Behälter.

11. Verfahren nach einem der vorhergehenden Ansprüche, **dadurch gekennzeichnet, dass** der Aussendurchmesser (d₁) des Gewindes im Bereich von 5-100 mm, insbesondere im Bereich von 7-50 mm oder im Bereich von 10-30 mm liegt, und/oder dass die Gewindetiefe (f) im Gewindebereich (2) im Bereich von 0.3-5 mm, vorzugsweise im Bereich von 1-3 mm liegt, und/oder dass die Ganghöhe (g) bei einem Gewindezug im Bereich von 0.5-5 mm, insbesondere bevorzugt im Bereich von 1.5-3 mm liegt, und bei zwei Gewindezügen bezogen auf einen Zug im Bereich von 1-7 mm, insbesondere bevorzugt 2-5 mm.

12. Verfahren nach einem der vorhergehenden Ansprüche, **dadurch gekennzeichnet, dass** der Gewindebereich (2) einen Gewindezug aufweist, wobei dieser um wenigstens 400°, bevorzugt wenigstens 450° oder umläuft,
oder dass der Gewindebereich (2) zwei Gewindezüge aufweist, wobei jeder dieser Gewindezüge um wenigstens 200°, bevorzugt wenigstens 270° umläuft, wobei die beiden Gewindezüge vorzugsweise versetzt sind um 160-200°, vorzugsweise im Bereich von 180°.

13. Verfahren nach einem der vorhergehenden Ansprüche, **dadurch gekennzeichnet, dass** das Bauteil mit Gewinde nach der Ausbildung des Gewindes weiteren Stanz- und/oder Umformoperationen und/oder Beschichtungsoperationen unterzogen wird, insbesondere unter Ausbildung von weiteren Abschnitten und/oder Rollrändern.

14. Vorrichtung zur Durchführung eines Verfahrens nach einem der vorhergehenden Ansprüche zur Herstellung eines Bauteils (1) mit einem Gewindebereich (2) in einem Prägeverfahren aus einem Rohling (12) mit einem wesentlichen zylindrischen Abschnitt (16), **dadurch gekennzeichnet, dass**
ein Gewindekern (46) mit einem teilweise oder ganz umlaufenden Kern-Konturbereich (49) vorgesehen ist, mit dem der Gewindebereich (2) in Form wenigstens einer wenigstens teilweise umlaufenden Vertiefung (3) mit Gewindesteigung (g) ausgebildet werden kann, indem der Gewindekern (46) mit dem teilweise oder ganz umlaufenden Kern-Konturbereich (49) in einen Innenraum (13) des im wesentlichen zylindrischen Abschnitts (16) des Rohlings (12) axial eingeführt wird,
und eine Mehrzahl von umlaufend um den im wesentlichen zylindrischen Abschnitt (16) des Rohlings (12) angeordneten Schiebern (40) vorgesehen ist, mit denen die wenigstens eine wenigstens teilweise umlaufende Vertiefung (3) mit Gewindesteigung (g) geprägt werden kann, indem die Mehrzahl von Schiebern (40) synchron radial nach innen versetzt werden kann, sodass das Material des im wesentlichen zylindrischen Abschnitts (16) im wesentlichen umlaufend zwischen dem Kern-Konturbereich (49) des Gewindekerns (46) und radial innenseitig an den Schiebern (40) vorgesehenen Schieber-Konturbereichen (44) zum Gewindebereich (2) umgeformt wird,
wobei für die synchrone Bewegung der Schieber (40) radial nach innen eine wenigstens der Anzahl der Schieber (40) entsprechende Zahl von im wesentlichen axial angeordneten Antriebskeilen (27) mit in Schliessrichtung (63) des Werkzeugs jeweils erweiternder radial innenseitiger Kulissenfläche (31) vorgesehen ist, und die Antriebskeile (27) zum Schliessen der Schieber (40) in Schliessrichtung (63) verschoben werden, wobei die radial innenseitigen Kulissenflächen (31) der Antriebskeile (27) auf in Schliessrichtung (63) korrespondierend erweiternde radial aussenseitigen Schieber-Kulissenflächen (41) gleiten und die Schieber (40) synchron radial nach innen versetzen

15. Bauteil mit Gewinde (1) hergestellt nach einem Verfahren gemäss einem der vorhergehenden Ansprüche oder in einer Vorrichtung nach Anspruch 14, vorzugsweise in Form eines Schraubdeckels oder eines Teils davon, oder wenigstens eines Abschnitts eines Behälters für einen Schraubdeckel, vorzugsweise in Form eines Domabschnitts für einen derartigen Behälter, insbesondere einen gas- und/oder flüssigkeitsdichten Behälter.
